# EUROPÄISCHE PATENTSCHRIFT

(11) **EP 0 150 483 B1**
(45) Veröffentlichungstag und Bekanntmachung des Hinweises auf die Patenterteilung: **01.06.1988**
(21) Anmeldenummer: 84116188.8
(22) Anmeldetag: 22.12.1984
(51) Int. Cl.: H05B 7/06, F27D 11/10

(54) **Bodenelektrodenarordnung für einen elektrischen Ofen**
Bottom electrode arrangement for an electric furance
Disposition d'une électrode de fond pour un fond électrique

(30) Priorität: 31.01.1984 CH 444/84
(43) Veröffentlichungstag der Anmeldung: 07.08.1985
(73) Patentinhaber: BBC Brown Boveri AG, CH-5401 Baden (CH)
(72) Erfinder: Bühler, Karl, CH-5415 Nussbaumen (CH)

(56) Entgegenhaltungen:
- FR-A- 382 457
- FR-A- 1 570 814
- FR-A- 2 292 397
- FR-A- 2 381 987
- FR-A- 2 441 313
- GB-A- 135 674
- Stahl und Eisen, (1983), Febr., no. 3, Düsseldorf, pp. 133(49)-137(53)

## Beschreibung

Die Erfindung bezieht sich auf einen elektrischen Ofen nach dem Gattungsbegriff des Patentanspruches 1. Ein derartiger Ofen ist beispielsweise aus der FR-PS 382 457 bekannt.

Die Fortschritte in der Entwicklung von Halbleiterbauelementen in den vergangenen Jahren waren Anlass dafür, Gleichstromlichtbogenöfen in zunehmendem Ausmass in der Eisen- und Stahlindustrie zur Erschmelzung, vornehmlich von Elektrostahl, einzusetzen.

Aufbau und Wirkungsweise von Gleichstromlichtbogenöfen sind beispielsweise aus der Zeitschrift «Stahl und Eisen», 103 (1983) Nr. 3, vom 14. Februar 1983, Seiten 133 bis 137, bekannt.

Zur Optimierung der elektrischen bzw. thermischen Verhältnisse hat es sich beim Gleichstromlichtbogenofen als vorteilhaft erwiesen, den Lichtbogen zwischen einer oder mehreren oberhalb des Schmelzgutes angeordneten Elektrode(n) und dem Schmelzgut selbst auszubilden. Für die Rückleitung des Gleichstromes ist mindestens eine im Boden des Ofens und mit der Schmelze in Berührung stehende Elektrode, die Bodenelektrode, vorgesehen, Die Bodenelektrode ist einer anhaltenden sehr hohen thermischen Beanspruchung ausgesetzt, für welche sich Materialien mit einem hohen Erweichungs- und Schmelzpunkt, beispielsweise Graphit, eignen. Bei Verwendung von Kohlenstoffelektroden wird aber die Schmelze einerseits aufgekohlt. Dies ist jedoch insbesondere bei der Herstellung von niedrig gekohlten Stählen unerwünscht. Andererseits wird die Kohlenstoffelektrode aufgezehrt, wodurch der Ofenboden geschwächt und die elektrische Leistungsübertragung ungünstig beeinflusst werden kann.

Der Ofen gemäss der FR-PS 382 457 besteht aus einem kombinierten Siemens-Martin- und Lichtbogenofen, mit dem einerseits der Vorteil des S-M-Ofens - die Möglichkeit, metallurgische Schlackenarbeit durchzuführen - und andererseits der Vorteil des Lichtbogenofens - das Schmelzbad zu überhitzen und feinungsmetallurgische Prozesse zu vollziehen - gleichzeitig nutzbar gemacht werden können.

Mehrere Bodenelektroden sind dabei in einem, in Längsrichtung sich erstreckenden gewölbten Ofenboden angeordnet. Durch das elektromagnetische Feld des durch das Schmelzbad von der Bodenelektrode zur oberen Elektrode fliessenden Stromes wird eine Badbewegung verursacht, die besonders stark an den Schmelzbadkontaktflächen der Bodenelektroden ist, an denen die elektromagnetische Feldstärke stark ändert, d.h. an jenen Übergangsstellen, an denen der elektrische Strom von dem relativ kleinen Querschnitt der Bodenelektrode zu dem relativ grossen Querschnitt des Schmelzbades übertritt.

Die Schmelzbadströmung wirkt auf die Schmelzbadkontaktflächen ein, die nun unter Temperatureinfluss etwas hinter die Herdfläche zurückschmelzen, wodurch sich kleine Buchten, sogenannte Kolke, ausbilden. Infolge der relativ grossen kinetischen Energie der Badströmung wird eine Querströmung (Sekundärströmung) in diesen Buchten angeregt. Dadurch werden die Kontaktflächen noch weiter abgeschmolzen. Das Abschmelzen der Kontaktflächen der Bodenelektrode an ihrem, dem Schmelzbad zugewandten Ende, ist aber möglichst zu vermeiden oder wenigstens auf ein unschädliches Mass zu reduzieren, da die Kolke (örtliche Vertiefungen) nicht nur auf die Kontaktflächen beschränkt bleiben, sondern auch die angrenzenden Bereiche des feuerfesten Baustoffes erfassen, so dass kraterförmige Ausnehmungen entstehen. Beim Ausgiessen der flüssigen Charge aus dem Ofen werden die Kolke nun ebenfalls entleert, und es entstehen Hohlräume, die eine nachfolgende elektrische Kontaktierung fester, aufzuschmelzender Bestandteile erschweren.

Die Stärke der Badbewegung ist selbstverständlich auch abhängig von der Stärke des elektromagnetischen Feldes. Dieses wird bei einer vorgegebenen Stromstärke um so schwächer, je länger die magnetischen Feldlinien sind, d.h. je grösser der Umfang bzw. der Durchmesser der Bodenelektrode ist.

Da die auf das Schmelzbad gerichteten Kräfte senkrecht zu den elektromagnetischen Feldlinien einwirken, bildet sich eine Badbewegung aus, die senkrecht zu den magnetischen Feldlinien, d.h. von aussen gegen die Achse der Bodenelektrode zu, gerichtet ist.

Die Erfindung, wie sie in den Ansprüchen gekennzeichnet ist, löst die Aufgabe, einen elektrischen Ofen der eingangs genannten Art anzugeben, dessen Bodenelektrode eine hohe Lebensdauer aufweist.

Augenfälligster Vorteil ist dabei, das durch den kontinuierlichen sukzessive sich erweiternden Übergang des stromführenden Querschnittes von der Bodenelektrode in das Schmelzbad ebenfalls die elektromagnetische Feldstärke kontinuierlich -und nicht abrupt-in der Grenzschicht zwischen Bodenelektrode und Schmelzbad geändert wird. Daraus resultiert eine Verminderung der die Schmelzbadbewegung hervorrufenden Kräfte. Da die auf das Schmelzbad gerichteten Kräfte senkrecht zu den elektromagnetischen Feldlinien auf das Schmelzbad einwirken, bildet sich eine Badbewegung aus, die von aussen gegen die Achse der Bodenelektrode zu gerichtet ist. Durch Anordnung der Bodenelektrode(n) in Ausstülpung(en) des Ofenherdes wird die sich im ganzen Schmelzbad ausbreitende und radial und axial verlaufende Schmelzbadströmung daran gehindert, unmittelbar auf die Bodenelektrode(n) einzuwirken und die Wärme der überhitzten Schmelze an diese abzugeben. Darüber hinaus ist es für einen nachfolgenden Schmelzvorgang nicht wie üblich erforderlich, dass der für eine elektrische Kontaktierung notwendige Sumpf nahezu den ganzen Ofenherd bedecken muss, sondern es genügt lediglich ein Sumpf in der (den) Ausstülpung(en), wobei zusätzlich ein Mindestmass von beispielsweise Shredderschrott ausreicht, um den Schmelzbeginn einzuleiten.

Die Gestaltung der Herdfläche gemäss Anspruch 2 hat den Vorteil, dass die Ausstülpung(en), in denen sich die Bodenelektrode(n)-befinden, dem jeweiligen Stromdurchfluss derart angepasst werden kann, dass an der Schmelzbadkontaktfläche eine minimale Schmelzbadbewegung erzielt wird.

Die Erfindung wird nachstehend anhand von in der Zeichnung dargestellten Ausführungsbeispielen näher erläutert:
Fig. 1 einen Vertikalschnitt durch einen Lichtbogenofen mit einer Bodenelektrode in schematischer Darstellung,
Fig. 2a eine Draufsicht auf die Bodenelektrode mit nichtkonzentrischer Anordnung der gemäss Fig. 2b in schematischer Darstellung,
Fig. 2b eine Seitenansicht der Bodenelektrode in schematischer Darstellung,
Fig. 3 ein Schaubild des Querschnittes der Bodenelektrode in bezug auf unterschiedliche Gestaltung des Ofenherdes,
Fig. 4 eine Draufsicht auf die Bodenelektrode mit hohlzylindrischer Anordnung der Elektrodenbestandteile,
Fig. 5 eine vergrösserte Darstellung eines Vertikalschnittes durch die Bodenelektrode gemäss Fig. 4,
Fig. 6a eine Draufsicht auf die Bodenelektrode in mäanderförmiger Ausbildung eines Elektrodenbestandteiles,
Fig. 6b eine Draufsicht auf die Bodenelektrode in rechteckiger Ausbildung eines Elektrodenbestandteiles, und
Fig. 6c eine Draufsicht auf die Bodenelektrode in spiralförmiger Ausbildung beider Elektrodenbestandteile.

Fig. 1 zeigt den Lichtbogenofen 1 mit Ofengefäss 2 und Ofendeckel 3, wobei der Ofendeckel 3 sich mit dem Ofendeckelring 3" auf dem Ofengefäss 2 abstützt. Das Ofengefäss 2 besteht aus dem Gefässboden 4 mitsamt der feuerfesten Auskleidung 4' sowie aus der Gefässwand 5 mitsamt der feuerfesten Auskleidung 5'. Oberhalb des Schmelzbades 13 ist eine Kohlenstoffelektrode 10 angeordnet, welche durch eine Öffnung des Ofendeckels 3 hindurchragt. Zur Kühlung der Elektrode 10 ist ein Kühlring 3' vorgesehen. Die Elektrode 10 ist in einer Halterung 11 eines Elektrodentragarmes 12 gehalten. Der Elektrodentragarm 12 ist mit einer in Fig. 1 nicht dargestellten Elektrodenregulierung verbunden.

Der Ofengefässboden 4, 4' weist, wie in Fig. 1 deutlich ersichtlich, eine zur vertikalen Ofenachse seitlich versetzte Ausstülpung auf, in der die Bodenelektrode 6 exzentrisch zur Kohlenstoffelektrode 10 angeordnet ist.

In der beispielsweisen Ausführungsform gemäss Fig. 1 ist die ebene Herdfläche 20 im Bereich der Ausstülpung trompetenförmig gestaltet. Dadurch ergibt sich ein kontinuierlicher Übergang vom Querschnitt A der Schmelzbadkontaktfläche 6', 7' der Bodenelektrode 6 zum Querschnitt A_{L} im Schmelzbad 13 in einem bestimmten Abstand von der Schmelzbadkontaktfläche 6', 7' der Bodenelektrode 6. Auf das Verhältnis von A_{L}: L wird noch näher bei der Beschreibung von Fig. 3 Bezug genommen.

Die Bodenelektrode 6 wird unterhalb des Ofengefässbodens 4 durch ein schematisch dargestelltes, als Kontakthülse ausgebildetes Anschlussstück 19 gehalten, welches gleichzeitig zur Verbindung der elektrischen Stromzuführung mittels der elektrischen Anschlussleitung 17 dient. In der Bodenelektrode 6 sind ihrem, dem Schmelzbad 13 zugewandten Teil, nichtmetallische Bestandteile 7, 8 als Einsätze in die Bodenelektrode 6 eingefügt, welche sich annähernd bis zur Hälfte der Bodenelektrode 6, in axialer Richtung betrachtet, erstrecken. Diese bestehen in der vorliegenden, in Fig. 1 dargestellten Ausführungsform, aus drei hohlzylindrischen Einsätzen 7 und einem zentralen Einsatz 8, wodurch die kreisringflächenartig ausgebildeten metallischen Bestandteile 6' der Schmelzbadkontaktfläche 6', 7' gegenseitig voneinander in schmale Zonen unterteilt werden. Die nichtmetallischen Bestandteile 7, 8 der Bodenelektrode 6 bestehen aus einem handelsüblichen feuerfesten Baustoff, beispielsweise Dolomit oder Magnesit.

In Fig. 1 sind die metallischen Bestandteile 6' der Bodenelektrode 6 etwas zurückgeschmolzen, und die dammartig hervorstehenden und in das Schmelzbad 13 hineinragenden Einsätze 7, 8 sind gut erkennbar. Der zwischen der Spitze der oberen Elektrode 10 und der Oberfläche des Schmelzbades 13 gebildete Lichtbogen ist mit der Bezugsziffer 14 und die elektrischen Stromlinien mit der Bezugsziffer 15 bezeichnet. In Fig. 1 sind schematisch symmetrisch zur vertikalen Ofenachse verlaufende Teilströme 16 der Schmelzbadbewegung dargestellt, die sowohl eine axiale als auch eine radiale Komponente aufweisen. Im zentralen Bereich des Schmelzbades 13 bildet sich zunächst einmal eine axiale Aufwärtsströmung von der Bodenelektrode 6 in Richtung zum Mittelbereich des Schmelzbades 13 und zum anderen eine axiale Abwärtsströmung von der Badoberfläche in Richtung zum Mittelbereich des Schmelzbades 13, aus. Die Strömung 16 wird dort umgelenkt und richtet sich radial nach aussen gegen die Gefässwand 5, 5'. Nach abermaliger Umlenkung verläuft die Strömung 16 wiederum radial zum Ofeninneren hin, streicht über die als Dämme wirkenden Einsätze 7, 8 hinweg, so dass die Schmelzbadkontaktflächen 6' weitgehend unberührt bleiben. _ ..._

In Fig. 2a und 2b ist ein Ausführungsbeispiel dargestellt, bei dem sowohl die metallischen 6' als auch die nichtmetallischen Bestandteile 7' der Bodenelektrode 6 dem, in bezug auf die Achse der Bodenelektrode 6 nichtkonzentrischen Verlauf der magnetischen Feldlinien 18, angepasst sind. Diese Nichtkonzentrizität der magnetischen Feldlinien 18 wird hervorgerufen durch den relativ hohen elektrischen Strom, welcher durch die elektrische Anschlussleitung 18 über die Kontakthülse 19 seitlich der Bodenelektrode zugeführt wird. Das daraus resultierende magnetische Feld verschiebt nun das elektromagnetische Feld in der Bodenelektrode 6 in die entgegengesetzte Rich-

tung zur elektrischen Anschlussleitung 18. Die metallischen 6' und die nichtmetallischen Bestandteile 7' sind gemäss Fig. 2a dem magnetischen Feld angepasst. Daraus ergibt sich eine asymmetrische Aufteilung der Bestandteile 6', 7' in bezug auf die Achse der Bodenelektrode 6', wie sie in Fig. 2a zu erkennen ist.

In Fig. 2b ist schematisch dargestellt, dass die Herdfläche 20 konisch ausgebildet ist, wobei der Winkel zwischen der Herdfläche 20 und der Schmelzbadkontaktfläche 6', 7' mindestens 20 ° beträgt.

Im Schaubild gemäss Fig. 3 ist das Verhältnis des Querschnittes A_{L} in der Herdfläche 20 zum Querschnitt A der Schmelzbadkontaktfläche 6', 7' der Bodenelektrode 6 im Abstand L: R des Schmelzbades 13 von der Kontaktfläche 6', 7' dargestellt. Die Kennlinie 21 bezeichnet dabei das kleinste A_{L}:A-Verhältnis für die Ausbildung der Herdfläche 20 und die Kennlinie 21 das grösste A_{L}:A-Verhältnis. D.h. innerhalb der Grenzwerte, die durch die Kennlinien 21, 22 in einem Abstand L: R von der Schmelzbadkontaktfläche 6', 7' der Bodenelektrode 6 definiert sind, wird die erfindungsgemässe Gestaltung der Herdfläche 20 vorgenommen und dadurch eine optimale Verminderung der Schmelzbadströmung 16 in der Schmelzbadkontaktfläche6',7'erreicht. Die Kennlinien 21, 22 stellen jeweils Exponentialfunktionen dar, die das Querschnittsverhältnis A_{L}:A bis zu einem Abstand von der Schmelzbadkontaktfläche 6', 7' in den Ofenherd 20 hinein - über die gesamte vertikale Länge der Ausstülpungen -festlegen, bis der Ofenherd in seinen horizontalen Bereich übergeht.

Fig. 4 zeigt in Draufsicht die Bodenelektrode 6, welche in die feuerfeste Auskleidung 4' des Ofengefässbodens 4 eingebaut ist. Die Bodenelektrode 6 weist in diesem Ausführungsbeispiel einen äusseren und einen inneren jeweils kreisringförmigen metallischen Bestandteil 6' der Schmelzbadkontaktfläche 6', 7' auf, die beide durch einen, als Damm dienenden feuerfesten Einsatz 7 voneinander getrennt sind. Der mittlere metallische Bestandteil 6' hingegen besteht aus vier kreisringförmigen Abschnitten, die jeweils durch um 90° versetzte Durchbrüche die volle Kreisringfläche unterbrechen. In diesen Durchbrüchen befinden sich Verstrebungen 7", welche die beiden aus einem feuerfesten Baustoff bestehenden Einsätze 7 zu einem mechanisch festen Verbund vereinigen. Im Zentrum der Bodenelektrode 6 ist ein zentraler, aus feuerfestem Baustoff bestehender Einsatz 8 angeordnet. Die elektromagnetischen Feldlinien, welche in Umfangsrichtung der Bodenelektrode 6 verlaufen, sind durch die gestrichelte Linie mit der Bezugsziffer 18 angegeben. Senkrecht zu den Feldlinien 18 und in radialer Richtung zur Bodenelektrode 6 wirken die Kräfte, welche die Schmelzbadströmung verursachen. Sie sind durch die Pfeile mit der Bezugsziffer 16 schematisch dargestellt.

In Fig. 5 sind die metallischen Bestandteile 6' der Schmelzbadkontaktfläche 6', 7' sehr weit zurückgeschmolzen dargestellt. Es ist deutlich zu erkennen, dass die Schmelzbadbewegung entsprechend der Pfeilrichtung 16 über die als Dämme wirkenden Einsätze 7, 8 hinwegstreicht und die relativ schmalen kreisringförmigen Kontaktflächen 6' von der Schmelzbadbewegung 16 überhaupt nicht berührt werden. Lediglich im oberen Teil der durch die Einsätze 7, 8 gebildeten Spalten wirkt eine durch die kinetische Energie der Hauptströmung 16 angeregte Querströmung ein, die aber die Kontaktfläche 6' nicht berührt. Die Breite des nichtmetallischen Bestandteiles 7, 8 ist mit b_{N} und diejenige des metallischen Bestandteiles 6' mit b_{M} bezeichnet.

Die abschnittsweise unterbrochene hohlzylindrische Ausbildung der Dämme 7 bietet ausserdem den Vorteil, dass beim Ausleeren der Schmelze" wenn der Lichtbogenofen gekippt wird, flüssige Anteile der Schmelze zwischen den Dämmen 7 verbleiben und dort wieder erstarren.

Würden nämlich die flüssigen Anteile der Kontaktflächen 6' zwischen den Dämmen 7, 8 beim Ausleeren des Ofens mitausgegossen, so wäre das für den nachfolgenden Schmelzvorgang problematisch, und zwar aus folgenden Gründen: Die relativ spröden Dämme 7, 8 wären in ihrem dem Schmelzbad 13 zugewandten Teil lediglich durch die Verstrebungen 7' gehalten, und der metallisch stützende Teil der Kontaktflächen würde entfallen. Dies birgt die Gefahr einer Zerstörung der oberen Teile der Dämme 7, 8 beim nachfolgenden Chargiervorgang in sich. Darüber hinaus wäre eine einwandfreie elektrische Kontaktierung zwischen den Kontaktflächen 6' und dem festen Chargiergut bei Beginn eines erneuten Schmelzvorganges in Frage gestellt.

Es ist selbstverständlich, dass eine beliebige Anzahl von Dämmen 7, 8 innerhalb der Bodenelektrode 6 angeordnet sein können. Dadurch wird bei einer vorgegebenen Stromstärke und dem damit festgelegten elektrisch leitenden Teil der Bodenelektrode 6 deren Umfang bzw. deren Durchmesser vergrössert. Je grösser aber nun der Umfang der Bodenelektrode 6 ist, um so länger werden die elektromagnetischen Feldlinien 18 und um so stärker wird die Bewegung des Schmelzbades 13 reduziert.

Die Einfügung von elektrisch nichtleitenden Dämmen 7, 8 in die Bodenelektrode 6 bewirkt bei gleichbleibendem leitenden Querschnitt der metallischen Kontaktfläche 6' einmal eine Herabsetzung der Schmelzbadströmung, und zum anderen werden die Kontaktflächen 6' durch die Dämme 7, 8 vor unerwünschter Schmelzbadbewegung geschützt. Bei der zurückgeschmolzenen Kontaktfläche ist die Ausbildung einer Badströmung im Spalt durch dessen Enge zwischen zwei Dämmen behindert. Wegen der geringen Ausdehnung des Spaltes sind die Unterschiede der magnetischen Feldstärke im Spalt gering. Dadurch ergeben sich entsprechend geringer die Flüssigkeit antreibende Kräfte. Die Temperatur der Schmelze im Spalt entspricht oben derjenigen des überhitzten Bades und ist unten in der Nähe der Kontaktfläche etwa gleich der Schmelztemperatur. Dieser Unterschied bedeutet einen Unterschied der Dichte der Flüssigkeit, die oben leichter und unten schwerer ist. Diese Schichtung wirkt einer Bewegung (Umwälzung) der Schmelze entgegen. _

In Fig. 6a bis 6c sind weitere Ausbildungsformen des metallischen Bestandteiles 6' der Schmelzbadkontaktfläche 6',7'derBodenelektrode 6 dargestellt. Fig. 6a zeigt eine mäanderförmige 6a, Fig. 4b eine rechteckige 6b und Fig. 6c eine spiralförmige Ausbildung 6c des metallischen Teiles 6' der Schmelzbadkontaktfläche 6', 7', wobei jeweils komplementär dazu die nichtmetallischen, feuerfesten Bestandteile 7' eingefügt sind. Auf diese Weise ist die Bodenelektrode 6 zu einem einheitlichen Ganzen zusammengesetzt. Die Bestandteile 6', 7' der Bodenelektrode 6 können sich über die gesamte axiale Länge der Bodenelektrode 6 erstrecken. Um die elektrische Stromzuführung in die Bodenelektrode 6 in jedem Fall sicherzustellen, ist der metallische Bestandteil 6' der Bodenelektrode 6 im Bereich des elektrischen Anschlussstückes 9 über deren gesamten Durchmesser vorzugsweise kompakt ausgebildet.

Die geometrische Ausbildung der metallischen 6' bzw. nichtmetallischen Bestandteile 7' bleiben nicht auf die in den vorstehend gezeigten Ausführungsbeispiele beschränkt, und es sind beliebig viele geometrische Formen denkbar.

Von Bedeutung ist, dass bei einer gegebenen elektrischen Anschlussleistung des Lichtbogenofens, einmal der Querschnitt der Bodenelektrode(n) 6 möglichst gross gewählt wird, und dass zum anderen die Elektrodenbestandteile 6', 7' in Richtung der elektrischen Feldlinien verlaufen, wobei die Länge der Elektrodenbestandteile 6', 7' im Verhältnis zu deren Breite gross sein soll.

Das Ofengefäss 4, 4'; 5, 5' und gleichfalls der Ofenherd 20 können sowohl rotationssymmetrisch als auch nichtrotationssymmetrisch ausgebildet sein.

Die trompetenförmigen oder konischen Ausstülpungen der Herdfläche 20, an deren unterem Ende die Bodenelektrode(n) angeordnet sind, können sowohl kontinuierlich ausgebildet sein, so wie in Fig. 1, 2b und 3 dargestellt. Sie können aber auch ebenso gut diskontinuierlich, d.h. stufenweise, mit Absätzen versehen, gestaltet sein.

Ebenfalls bleibt die vorliegende Erfindung nicht nur auf zylindrisch ausgebildete Bodenelektroden 6 beschränkt. Es können ebenfalls ellipsenförmige, quadratische, rechteckige oder polygonale Querschnittsformen verwendet werden. Ebenso kann eine oder mehrere Bodenelektroden 6 hohlzylindrisch oder zumindest abschnittsweise hohlzylindrisch ausgebildet sein.

Ausserdem ist es selbstverständlich, dass eine beliebige Anzahl von Bodenelektroden 6 in den Ofengefässboden 4,4', und zwar an jeden beliebigen Ort im Ofengefässboden 4, 4', eingebaut werden können.

## Patentansprüche

1. Elektrischer Ofen, insbesondere Gleichstrom-Lichtbogenofen, zum Schmelzen von Metallen, mit mindestens einer Bodenelektrode (6), welche im Ofengefässboden (4) angeordnet ist, wobei die Herdfläche (20) des Ofens sich von der Bodenelektrode (6) zum Inneren des Ofengefässes hin im Bereich der Bodenelektrode (6) sukzessive erweitert, dadurch gekennzeichnet, dass die Bodenelektrode (6) am unteren Ende von sich trompetenförmig oder im Grenzfall konisch nach aussen hin verjüngenden Ausstülpungen des Ofengefässes angeordnet ist, wobei im Falle der trompetenhaften Form der Ausstülpungen das Verhältnis vom Weruschnitt (A_{L}) der Herdfläche (20) zum Querschnitt (A) der Bodenelektrode (6) in deren Schmelzbadkontaktfläche (6', 7') in einem Bereich von gewählt ist, wobei A_{L} die Fläche des Herdes ist, die sich bei einem Querschnitt im axialen Abstand L von der Schmelzbadkontaktfläche in das Ofengefässinnere ergibt und A_{L} und A in m² gemessen sind, L der axiale Abstand von der Schmelzbadkontaktfläche (6', 7') in das Ofengefässinnere in m und R der Radius der Bodenelektrode (6) in deren Schmelzbadkontaktfläche ist, und dass im Falle der konischen Form der Ausstülpung deren Kegelmantelfläche mit der Schmelzbadkontaktfläche der Bodenelektrode (6) einen Winkel von mindestens 20° einschliesst.

2. Elektrischer Ofen nach Anspruch 1, dadurch gekennzeichnet, dass die Herdfläche (20) im Bereich der Bodenelektrode (6) innerhalb der durch die Exponentialfunktion bezeichneten Grenzwerte unterschiedliche Krümmungsradien aufweist oder die Herdfläche (20) Konusse mit unterschiedlichen Winkeln aufweist.

## Revendications

1. Un four électrique, en particulier un four à arc de courant continu, pour la fusion de métaux, avec au moins une électrode du fond (6), qui est disposée dans le fond de l'enveloppe (4) du four, la surface de la sole (20) du four s'élargissant successivement à partir de l'électrode du fond (6) vers l'intérieur de l'enveloppe du four dans la zone de l'électrode du fond (6), caractérisé en ce que l'électrode du fond (6) est disposée à l'extrémité inférieure de protubérances de l'enveloppe du four qui diminue vers l'extérieur en forme d'une trompette, ou dans le cas limite, coniquement, le rapport entre la section transversale (A_{L}) de la surface de la sole (20) et la section transversale (A) de l'électrode du fond (6) dans sa zone de contact avec le bain de fusion (6', 7') étant choisi, dans le cas où les protubérances ont une forme semblable à une trompette dans une plage de dans lequel A_{L} est la surface de la sole qui est produite par une section transversale à une distance axiale L à partir de la zone de contact avec le bain de fusion vers l'intérieur de l'enveloppe du four et A_{L} et A sont exprimées en m², L est la distance

axiale à partir de la zone de contact avec le bain de fusion (6', 7') vers l'intérieur de l'enveloppe du four, en m, et R est le rayon de l'électrode du fond (6) dans sa zone de contact avec le bain de fusion, et en ce que, dans le cas de la forme conique des protubérances, la surface latérale de son cône forme avec la zone de contact avec le bain de fusion de l'électrode du fond (6) un angle d'au moins 20°.

2. Un four électrique selon la revendication 1, caractérisé en ce que la surface de la sole (20) possède, dans la zone de l'électrode du fond (6) des rayons de courbure différents dans les limites définies par la fonction exponentielle ou que la surface de la sole (20) a des cônes avec des angles différents.

## Claims

1. Electric turnace, in particular direct-current arc furnace, for the melting of metals, with at least one bottom electrode (6), which is arranged in the furnace casing bottom (4), the hearth area (20) of the furnace widening successively from the bottom electrode (6) towards the interior of the furnace casing in the region of the bottom electrode (6), characterized in that the bottom electrode (6) is arranged at the lower end of protuberances of the furnace casing tapering outwards in the form of a trumpet or, in the limit case, conically, the ratio of the cross-section (AJ of the hearth area (20) to the cross-section (A) of the bottom electrode (6) in its melting bath contact surface (6', 7') being chosen, in the case of the trumpet-like shape of the protuberances, in a range from where A_{L} is the area of the hearth which is produced with a cross-section at the axial distance L from the melting bath contact surface into the interior of the furnace casing and A_{L} and A are measured in m², L is the axial distance from the melting bath contact surface (6', 7') into the interior of the furnace casing in m and R is the radius of the bottom electrode (6) in its melting bath contact surface, and in that, in the case of the conical shape of the protuberance, its cone lateral surface forms with the melting bath contact surface of the bottom electrode (6) an angle of at least 20°.

2. Electric furnace according to Claim 1, characterized in that the hearth area (20) has, in the region of the bottom electrode (6), different radii of curvature within the limits designated by the exponential function or the hearth area (20) has cones with different angles.
